# FASCICULE DE BREVET EUROPEEN

(11) **EP 0 832 584 B1**
(45) Date de publication et mention de la délivrance du brevet: **16.08.2001**
(21) Numéro de dépôt: 96402036.6
(22) Date de dépôt: 25.09.1996
(51) Int. Cl.: A47C 23/24

(54) **Sommier comportant un support fait de bandes plastiques pour les matelas**
Bettgestell bestehend aus einer Liegefläche hergestellt aus Kunststoffbänder für die Matratze
Bed base comprising a supporting surface made of platsic bands for the matress

(30) Priorité: 25.09.1995 VE 744695
(43) Date de publication de la demande: 01.04.1998
(73) Titulaire: Kerpache Lumine, Rafael, Caracas (VE)
(72) Inventeur: Kerpache Lumine, Rafael, Caracas (VE)
(74) Mandataire: Hasenrader, Hubert

(56) Documents cités:
- DE-A- 1 753 016
- FR-A- 2 094 208
- FR-A- 2 331 984
- FR-E- 47 087

## Description

Les sommiers traditionnels à base de fils métalliques tressés et des ressorts en tant que moyens de support pour le matelas dans les lits, ont l'inconvénient consistant en ce qu'avec l'usage, les fils perdent leur raideur et les ressorts s'étirent, en faisant en sorte que le milieu du lit se creuse en entraînant des problèmes d'inconfort et de déformations de la colonne vertébrale dont les usagers peuvent souffrir en conséquence.

Pour résoudre ce problème, on a développé des solutions de différentes natures, en recourant par exemple à l'incorporation de planches rigides ou à la réalisation du support à base de lames semi-flexibles faites de matières spéciales, ce par quoi on tombe dans d'autres inconvénients d'inconfort et de prix élevé ; en outre, ces solutions ne s'appliquent que pour la disposition de matelas d'une consistance et d'une épaisseur déterminées mais non pas, par exemple, pour les matelas en mousse molle et de faible épaisseur, du fait que la faible capacité d'absorption de ces matelas a pour effet qu'avec ces moyens de support, on constate un inconfort excessif.

Une solution pratique à ce sujet a consisté dans la réalisation de sommiers à matelas intégré, mais l'utilisation de ces sommiers seuls est à son tour mal commode parce que, généralement, on les utilise avec un matelas additionnel incorporé par dessus, ce qui fait que le lit prend un aspect très volumineux et peu esthétique.

Le document FR-A-2 331 984 décrit un cadre pouvant servir de sommier sur lequel des bandes en matière plastique sont tendues autour des éléments formant le cadre suivant deux directions, les extrémités de chaque bande étant fixées l'une à l'autre par soudage. Toutefois, ce type de sommier est inconfortable du fait qu'il procure un soutien non uniforme ce qui entraine sa déformation dans les zones les plus sollicitées.

Selon la présente invention, on propose maintenant un nouveau sommier dont la réalisation structurale est prévue conforme à des caractéristiques constructives et fonctionnelles qui le rendent particulièrement avantageux, en résolvant les problèmes précités d'une façon efficace et pratique.

Ce sommier objet de l'invention est essentiellement constitué par un bâti structural, de préférence en profilé tubulaire métallique, recouvert d'un ensemble de bandes réalisées en matière synthétique, lesdites bandes étant disposées en montage individuel de manière tendue en enserrant le bâti, avec fermeture par recouvrement et soudage thermique des extrémités. Selon l'invention, ce sommier se caractérise en ce que les bandes sont réalisées dans une matière hautement résistante à la déformation, mais possédant une certaine élasticité et en ce que pour la plupart, les bandes sont disposées dans la direction transversale du bâti, placées de façon consécutive les unes à la suite des autres en formant une superficie continue qui couvre totalement la surface intérieure délimitée par le bâti, tandis que dans la direction longitudinale sont disposées quelques bandes de façon plus espacée, lesquelles se retrouvent entrelacées avec les bandes transversales, pour assurer le maintien de l'ensemble.

On obtient ainsi un sommier qui offre une surface continue mais avec une certaine élasticité, ce qui en fait un support approprié pour tous les types de matelas, y compris pour les matelas minces et de faible consistance, du fait que leurs déficiences de moelleux et de rigidité sont parfaitement compensées par les caractéristiques propres dudit sommier.

L'absence de creux superficiels dans le sommier a pour effet que les matelas restent protégés des déformations localisées qui pourraient parvenir à les détériorer ; tandis que l'indéformabilité de la surface d'appui procure un confort invariable pour l'utilisation ainsi que des conditions optimales de salubrité.

De cette façon, ce sommier objet de l'invention possède certainement des caractéristiques très avantageuses, et acquiert ainsi en soi une existence propre et un caractère préférable en ce qui concerne la fonction de support de matelas à laquelle il est destiné.

La figure 1 représente une vue en plan du bâti structural (1) du sommier préconisé.

La figure 2 est un détail correspondant à une coupe agrandie de l'un des éléments du cadre dudit bâti (1) du sommier, selon la ligne de coupe indiquée sur la figure 1.

La figure 3 est une vue en perspective du même bâti (1) du sommier, sans les équerres (3).

La figure 4 est une autre vue en perspective du bâti (1) du sommier, avec une partie des bandes (2) de recouvrement superficiel incorporées.

La figure 5 est une vue de profil du bâti (1), qui représente la disposition des bandes (2) de recouvrement superficiel.

La figure 6 montre en détail agrandi la fermeture par assemblage à recouvrement et soudage des extrémités de chaque bande (2).

La figure 7 est une vue agrandie qui montre en plan l'un des coins du bâti (1) et permet de bien voir la disposition des bandes (2).

### Liste des références

1. Bâti structural
2. Bandes de recouvrement
3. Equerres

L'objet de l'invention se rapporte à un sommier de support pour les matelas dans les lits, lequel est constitué par un bâti (1), de préférence réalisé en tube métallique, par exemple en acier.

Sur ce bâti (1), est monté un ensemble de bandes (2) en matière synthétique, lesquelles sont disposées individuellement autour du bâti (1) en l'enserrant. Pour la majeure partie, les bandes (2) sont disposées dans la direction transversale, en formant ainsi les unes à la suite des autres une fermeture superficielle continue, tandis que certaines bandes (2), plus espacées, sont disposées de façon entrelacée dans la direction longitudinale, en assurant le maintien de l'ensemble, et en aidant à former un tissu homogène, voir figures 5 et 7.

Ces bandes (2) sont fabriquées en une matière possédant des caractéristiques spéciales de résistance à la déformation et, en même temps, une certaine élasticité, ce qui évite que la surface du sommier ne prenne une déformation permanente à l'usage, comme le classique approfondissement central qui se produit habituellement dans les sommiers traditionnels ; tandis que, d'un autre côté, la surface d'appui recevant le matelas offre une flexibilité qui rend l'utilisation plus commode qu'avec les planches rigides qu'on a l'habitude d'utiliser dans de nombreux cas.

Selon un exemple de réalisation particulier, qui n'est pas limitatif, les bandes (2) précitées sont formées par extrusion linéaire et sont prévues avec une dimension de 12 millimètres en largeur et 0,50 millimètre en épaisseur, le nombre de ces bandes étant variable en fonction des dimensions du sommier dans chaque cas, et on a obtenu de bons résultats avec une réalisation d'un sommier pour un lit du type dit lit double, c'est-à-dire de 190 centimètres par 140 centimètres, dans laquelle le bâti (1) est entouré dans la direction transversale par environ 150 bandes (2) tandis qu'on dispose de l'ordre de 10 à 12 bandes (2) dans la direction longitudinale, entrelacées avec les premières.

L'incorporation de ces bandes (2) s'effectue de manière individuelle, en montage au moyen d'une machine spéciale qui les tend et les coupe, en soudant en supplément la fermeture de chaque bande, par thermo-soudage des extrémités respectives disposées à recouvrement, de sorte qu'on obtient dans l'assemblage une résistance pratiquement égale à celle existant dans le reste de la bande.

A titre d'exemple, mais sans caractère limitatif, les caractéristiques particulières des bandes (2) précitées peuvent être : une résistance à la rupture d'entre 140 et 160 kilogrammes, et un allongement approximatif de 4 % sous 50 kilogrammes de tension et de 8 % sous 100 kilogrammes de tension.

Ces bandes (2) se montent sur le bâti (1) en exerçant une tension permanente, de l'ordre de 15 à 18 kilogrammes pour chaque bande (2) sur le bâti (1), de sorte que ce dernier doit supporter de façon constante une pression qui est la somme des efforts de la tension de montage de tout l'ensemble des bandes (2) incorporées, à quoi on doit ajouter en utilisation la tension complémentaire que produit le poids de la personne ou des personnes qui l'utilise(nt).

Le bâti (1) doit donc être construit en un profilé suffisamment résistant pour supporter les efforts précités sans se déformer.

Dans ses zones angulaires, le bâti (1) peut être muni d'équerres (3) qui, en supplément de contribuer au raidissement structural, peuvent servir aussi de moyens d'ancrage pour la fixation de pieds.

Selon les données précédentes, le bâti (1) lui-même doit supporter, du fait que l'action des bandes (2), une pression constante de l'ordre de 2 500 kilogrammes. A ceci doit s'ajouter le poids des personnes qui vont reposer sur le bâti (1), ce qui augmente légèrement la pression des bandes (2). Pour cette raison, le bâti (1) est calculé pour supporter une pression de 3 000 kilogrammes sans se déformer.

Dans l'exemple d'un lit double, précité, le bâti (1) est réalisé en tube d'acier de construction d'une section transversale de 100 millimètres par 40 millimètres avec une épaisseur de 2,25 millimètres, comme on peut le voir sur la figure 2. Il est évident que toutes ces données doivent s'entendre comme un exemple de réalisation pratique non limitatif puisque, selon la solution qu'on vient de préconiser, on peut réaliser n'importe quelle taille de sommier pour tous les types de lits, en adaptant alors les dimensions et le nombre des bandes (2).

## Revendications

1. Sommier comportant un support fait de bandes plastiques pour un matelas, du type composé d'un bâti structural (1), de préférence en profilé tubulaire métallique, recouvert d'un ensemble de bandes (2) réalisées en matière synthétique, lesdites bandes étant disposées en montage individuel de manière tendue en enserrant le bâti (1), avec fermeture par recouvrement et soudage thermique des extrémités, caractérisé en ce que les bandes (2) sont réalisées dans une matière hautement résistante à la déformation, mais possédant une certaine élasticité, et en ce que pour la plupart, les bandes (2) sont disposées dans la direction transversale du bâti (1), placées de façon consécutive les unes à la suite des autres en formant une superficie continue qui couvre totalement la surface intérieure délimitée par le bâti, tandis que dans la direction longitudinale sont disposées quelques bandes (2) de façon plus espacée, lesquelles se retrouvent entrelacées avec les bandes (2) transversales, pour assurer le maintien de l'ensemble.

2. Sommier selon la revendication 1, caractérisé en ce que les bandes (2) sont réalisées dans une matière telle que du plastique extrudé, ayant une épaisseur de 0,5 millimètre et une largeur de 12 millimètres de façon à ce que, sur le bâti d'un lit de 190 centimètres par 140 centimètres sont incorporées de l'ordre de 150 bandes (2) disposées dans la direction transversale, et environ 10 à 12 bandes (2) dans la direction longitudinale.

3. Sommier selon les revendications 1 et 2, caractérisé en ce le bâti (1) est un bâti de haute résistance, pourvu d'un tube d'acier d'une section transversale de 100 millimètres par 40 millimètres et de 2,25 millimètres d'épaisseur, pour un lit de 190 par 140 centimètres.

## Patentansprüche

1. Sprungrahmen mit einer aus Kunststoffbändern hergestellten Unterlage für eine Matratze, mit einem Strukturgestell (1), vorzugsweise aus Metallrohrprofilen, das von einer Anordnung von Bändern (2) aus Kunststoff bedeckt ist, wobei die genannten Bänder einzeln, unter Spannung, das Gestell (1) umspannend angeordnet, an den Enden durch Überlappung und Heißverschweißung zusammengeschlossen sind,
dadurch gekennzeichnet, daß die Bänder (2) aus einem Werkstoff von großem Verformungswiderstand, aber von einer bestimmten Elastizität hergestellt sind, und daß die Bänder (2) zum größten Teil in der Richtung quer zum Gestell (1) nacheinander unter Bildung einer durchgehenden Fläche angeordnet sind, welche die vom Gestell begrenzte Innenfläche vollständig bedeckt, wogegen in der Längsrichtung einige Bänder (2) mit größerem Zwischenabstand angeordnet sind, die mit den Querbändern (2) verflochten sind, um das Ganze zu halten.

2. Sprungrahmen nach Anspruch 1,
dadurch gekennzeichnet, daß die Bänder (2) aus einem Werkstoff, z.B. extrudiertem Kunststoff von einer Dicke von 0,5 Millimeter und einer Breite von 12 Millimeter hergestellt sind, derart, daß in das Gestell eines Betts von 190 mal 140 Zentimeter etwa 150 Bänder (2) in der Querrichtung und etwa 10 bis 12 Bänder (2) in der Längsrichtung eingegliedert sind.

3. Sprungrahmen nach den Ansprüchen 1 und 2,
dadurch gekennzeichnet, daß das Gestell (1) ein Gestell von großer Festigkeit ist, das mit einem Rohr aus Stahl von einem Querschnitt von 100 Millimeter mal 40 Millimeter und einer Dicke von 2,25 Millimeter für ein Bett von 190 mal 140 Zentimeter versehen ist.

## Claims

1. A bed base comprising a support made up of plastics bands for a mattress, the bed base being of the type comprising a structural frame (1) preferably made of tubular metal bars, covered by a set of bands (2) made of synthetic material, said bands being mounted individually under tension so as to be tight on the frame (1) and being closed by means of overlapping and heatsealed ends, the bed base being characterized in that the bands (2) are made of a material that presents high resistance to deformation while possessing a certain amount of elasticity, and in that most of the bands (2) are disposed transversely relative to the frame (1), being placed consecutively one after another to form a continuous surface, covering the entire inside surface defined by the frame, while a few bands (2) are placed at wider spacing in the longitudinal direction, which bands are interwoven with the transverse bands (2) so as to hold the assembly together.

2. A bed base according to claim 1, characterized in that the bands (2) are made of a material such as extruded plastics, having a thickness of 0.5 millimeters, and a width of 12 millimeters so that on the frame of a 190 centimeters by 140 centimeters bed there are incorporated about 150 bands (2) disposed in the transverse direction and about 10 to 12 bands (2) in the longitudinal direction.

3. A bed base according to claims 1 and 2, characterized in that the frame (1) is a high strength frame, being provided with metal tubing having a cross-section of 100 millimeters by 40 millimeters and a thickness of 2.25 millimeters, for a 190 by 140 centimeter bed.
